# EUROPÄISCHE PATENTSCHRIFT

(11) **EP 0 922 400 B1**
(45) Veröffentlichungstag und Bekanntmachung des Hinweises auf die Patenterteilung: **27.11.2002**
(21) Anmeldenummer: 98113237.6
(22) Anmeldetag: 16.07.1998
(51) Int. Cl.: A43B 13/12, A43B 17/04

(54) **Fussbett**
Footsupport
Support de pied

(30) Priorität: 10.12.1997 DE 19754730
(43) Veröffentlichungstag der Anmeldung: 16.06.1999
(73) Patentinhaber: Stumpf, Jürgen, D-36037 Fulda (DE)
(72) Erfinder: Stumpf, Jürgen, D-36037 Fulda (DE)
(74) Vertreter: Schlagwein, Udo, Dipl.-Ing.

(56) Entgegenhaltungen:
- EP-A- 0 373 330
- DE-A- 4 137 350
- DE-A- 19 641 866
- DE-U- 9 110 849
- US-A- 4 561 195

## Beschreibung

Die Erfindung betrifft ein Fußbett mit einer Versteifungssohle für einen Schuh mit Stollen, Spikes oder Nägeln.

Ein Fußbett der vorstehenden Art ist beispielsweise Gegenstand der DE 83 04 226.1. Bei dem in dieser Schrift beschriebenen Fußbett handelt es sich um einen Einlagenrohling, bei dem als Versteifungssohle eine Stützplatte aus einem formbeständigen Material dient, die nach oben hin durch eine Korkschicht abgedeckt ist. Diese Korkschicht verläuft zur Ferse hin über den Bereich der Stützplatte hinaus, so dass sich ein weicher Fersenauftritt ergibt. Die Stützplatte ist völlig steif ausgebildet. Sie kann jedoch durch Wärme oder mittels eines Treibhammers nachgeformt werden, so dass man eine Einlage nach orthopädischen Gesichtspunkten individuell gestalten kann.

Auch die DE 196 41 866 beschreibt bereits ein Fußbett, bei dem eine Versteifungssohle eine Beeinträchtigung des Trägers durch punktuelle Bodenhärten vermeiden soll. Um hierzu in der Lage zu sein, muss die Versteifungssohle insgesamt relativ hart ausgebildet sein.

Durch Schuhe mit speziellen Funktionsstollen, Noppen, Spikes oder Nägeln im Bereich der Laufsohle lässt sich infolge des dadurch möglichen Eindringens in den Boden eine verbesserte Bodenhaftung erreichen, so dass eine höhere Kraftübertragung möglich wird. Das ist bei bestimmten Sportarten, insbesondere Fußball, von großem Nutzen. Es hat sich jedoch gezeigt, dass die bekannten Schuhe mit solchen Funktionsstollen, Noppen, Spikes oder Nägeln zwar den erhöhten Leistungsanforderungen genügen, es jedoch zu einer Überbelastung der Fußstrukturen kommen kann, welche sich unmittelbar oberhalb der Stollen, Noppen, Spikes oder Nägel abstützen, da die Abstützkraft des Fußes überwiegend über diese vorspringenden Teile des Schuhes in den Boden geleitet wird (siehe z.B. EP 0 373 330 A1 oder DE 41 37 350 A1).

Man könnte zur Behebung dieses Nachteils daran denken, in das Fußbett genau wie bei dem Einlagenrohling gemäß der eingangs genannten DE 83 04 226.1 eine formbeständige Stützplatte zu integrieren. Das ist jedoch in der Praxis nicht möglich, weil bei der Ausübung von Sport benutzte Schuhe biegsam sein müssen, damit es beim Laufen zu einer Abrollbewegung der Füße kommen kann und damit die angestrebte, hohe Kraftübertragung überhaupt möglich wird. Bei der Entwicklung eines Fußbettes für Schuhe mit Stollen, Nägeln oder Spikes entsteht somit ein Zielkonflikt. Zur Vergleichmäßigung der auf den Fuß einwirkenden Druckkräfte will man die Versteifungssohle möglichst steif und zur Ermöglichung einer Abrollbewegung des Fußes den Schuh als Ganzes möglichst flexibel ausbilden.

Der Erfindung liegt das Problem zugrunde, ein Fußbett der eingangs genannten Art zu entwickeln, welches bei einem Schuh mit Stollen, Nägeln oder Spikes einer Überlastung des Fußes entgegenwirkt, ohne dass die maximal mögliche Kraftübertragung vermindert wird.

Dieses Problem wird erfindungsgemäß dadurch gelöst, dass die Versteifungssohle aus einem im flachen Zustand elastisch verformbaren Material besteht und im Bereich der Stollen, Spikes oder Nägel zur Unterseite hin gerichtete, steife Eindrückungen aufweist, welche zur Oberseite des Fußbettes mit weichem Polstermaterial ausgefüllt sind.

Eine solche Versteifungssohle behindert nicht die erforderliche Abrollbewegung beim Tragen eines Schuhes. Durch die Eindrückungen wird die Versteifungssohle gerade in diesen Bereichen, in denen es zur Verhinderung des Eindringens von Bereichen mit Stollen, Nägeln oder Spikes kommen kann, völlig steif. Durch die Eindrückungen entstehen örtliche Gewölbe, welche ähnlich wie Kuppeln von der konvexen Seite her hohe Kräfte aufnehmen und zum Rand der Eindrückungen leiten und damit auf einen großen Bereich verteilen können, so dass es zu der gewünschten Verminderung der Abstützkraft des Fußes in diesen Bereichen kommt. Zugleich schafft man durch die Eindrückungen Platz für zusätzliches Polstermaterial im Bereich der Stollen, Nägel oder Spikes, was zusätzlich zu einer Vergleichmäßigung der Abstützkräfte des Fußes führt.

Eine weitere Abnahme der Abstützkraft des Fußes in den durch die Stollen, Nägel oder Spikes gebildeten kritischen Bereichen lässt sich erreichen, wenn die Versteifungssohle in keine Stollen, Spikes oder Nägel aufweisenden Bereichen zur Oberseite hin konvex verlaufende Erhöhungen aufweist. Hierdurch erreicht man wiederum eine Erhöhung der Steifigkeit der Versteifungssohle in örtlichen Bereichen. Zugleich wird gezielt dort die Abstützkraft des Fußes erhöht, so dass sie in den Stollen, Nägel oder Spikes aufweisenden, kritischen Bereichen weiter abnimmt und sich dadurch vergleichmäßigt.

Vorteilhaft ist es auch, wenn die Versteifungssohle ein quer zu ihrer Haupterstreckungsrichtung schlingenförmig ausgebildetes Kohlefasergewebe aufweist, dessen Schlingen im Bereich der Eindrückungen gestreckt verlaufen. Hierdurch wird die Steifigkeit der Eindrückungen zusätzlich erhöht.

Die erfindungsgemäße Versteifungssohle eignet sich zusätzlich zur Steuerung und Korrektur der Fußbewegung bei spezifischen Sportarten, so dass sie eine Doppelfunktion auszuüben vermag.

Die Erfindung lässt verschiedene Ausführungsformen zu. Zur weiteren Verdeutlichung ihres Grundprinzips ist eine davon schematisch in der Zeichnung dargestellt und wird nachfolgend beschrieben. Die Zeichnung zeigt in
- Fig.1: eine Draufsicht auf ein Fußbett nach der Erfindung,
- Fig.2: einen senkrechten Schnitt durch das Fußbett nach Figur 1 entlang der Linie II - II.

Die Figur 1 zeigt ein als Einlegesohle ausgebildetes Fußbett 1, welches man beispielsweise in einen Fußballschuh einlegen kann. Möglich ist es jedoch auch, das Fußbett 1 in einen solchen Fußballschuh zu integrieren.

Auf dem Fußbett 1 sind drei Eindrückungen 2, 3, 4 und eine Erhöhung 5 angedeutet. Je nach der Ausbildung des Schuhes, für welchen das Fußbett 1 bestimmt ist, können mehr oder weniger Eindrückungen 2, 3, 4 oder Erhöhungen 5 vorhanden sein.

Die Figur 2 lässt erkennen, dass das Fußbett 1 eine Versteifungssohle 6 hat, die vorzugsweise aus einem Verbundwerkstoff besteht. Die Eindrückungen 2 und 3 und auch die in Figur 2 nicht zu sehende Eindrückung 4 sind nach oben hin von einem Polstermaterial 7 ausgefüllt, so dass das Fußbett nach oben hin eine übliche Kontur hat. Im mittleren Bereich des Fußbettes 1 erkennt man in Figur 2 die Erhöhung 5.

Die Versteifungssohle 6 weist ein quer zu ihrer Haupterstreckungsrichtung schlingenförmig verlaufendes Kohlefasergewebe auf. Im Bereich der Eindrückungen 2, 3, 4 werden diese Schlingen des Kohlefasergewebes gestreckt, wodurch dort ein zusätzlicher Versteifungseffekt auftritt.

## Patentansprüche

1. Fußbett mit einer Versteifungssohle für einen Schuh mit Stollen, Spikes oder Nägeln, wobei die Versteifungssohle (6) aus einem im flachen Zustand elastisch verformbaren Material besteht und **dadurch gekennzeichnet, dass** die Versteifungssohle im Bereich der Stollen, Spikes oder Nägel zur Unterseite hin gerichtete, steife Eindrückungen (2, 3, 4) aufweist, welche zur Oberseite des Fußbettes (1) mit weichem Polstermaterial (7) ausgefüllt sind.

2. Fußbett nach Anspruch 1, **dadurch gekennzeichnet, dass** die Versteifungssohle (6) in keine Stollen, Spikes oder Nägel aufweisenden Bereichen zur Oberseite hin konvex verlaufende Erhöhungen (5) aufweist.

3. Fußbett nach den Ansprüchen 1 oder 2, **dadurch gekennzeichnet, dass** die Versteifungssohle (6) zur Steuerung und Korrektur der Fußbewegung bei spezifischen Sportarten ausgebildet ist.

4. Fußbett nach zumindest einem der vorangehenden Ansprüche, **dadurch gekennzeichnet, dass** die Versteifungssohle (6) ein quer zu ihrer Haupterstreckungsrichtung schlingenförmig ausgebildetes Kohlefasergewebe aufweist, dessen Schlingen im Bereich der Eindrückungen (2, 3, 4) gestreckt verlaufen.

## Claims

1. Footsupport with a stiffening sole for a shoe with studs, spikes or nails, whereby the stiffening sole (6) consists of a material which, in a flat condition, may be elastically deformed, **characterised in that** in the region of the studs, spikes or nails the stiffening sole is provided with rigid impressions (2, 3, 4), directed to the lower side, which are filled with soft padding material on the upper side of the footsupport (1).

2. Footsupport according to claim 1, **characterised in that** the stiffening sole (6) is provided with elevations (5) which are convex to the upper side and are arranged in regions without studs, spikes or nails.

3. Footsupport according to claims 1 or 2, **characterised in that** the stiffening sole (6) is designed to control and correct the movement of the foot during specific sporting activities.

4. Footsupport according to one of the preceding claims, **characterised in that** the stiffening sole (6) is provided with a woven material of carbon fibres, having loops transverse to the main direction of extension of the stiffening sole whereby the loops are stretched in the region of the impressions (2, 3, 4).

## Revendications

1. Couche de sous-pied comprenant une semelle raidisseuse pour une chaussure qui comprend des crampons, des pointes ou des clous, dans laquelle la semelle raidisseuse (6) est composée d'une matière élastiquement déformable à l'état plat et **caractérisée en ce que** la semelle raidisseuse présente, dans la région des crampons, points ou clous, des empreintes rigides (2, 3, 4) dirigées vers la face inférieure et qui sont remplies d'une matière de rembourrage souple (7) en direction de la face supérieure de la couche de sous-pied (1).

2. Couche de sous-pied selon la revendication 1, **caractérisée en ce que** la semelle raidisseuse (6) présente des surélévations (5) s'étendant avec une forme convexe vers la face supérieure dans des régions qui ne présentent pas de crampons, de pointes ni de clous.

3. Couche de sous-pied selon les revendications 1 ou 2, **caractérisée en ce que** la semelle raidisseuse (6) est conçue pour la commande et la correction du mouvement du pied dans des genres de sports spécifiques.

4. Couche de sous-pied selon au moins une des revendications précédentes, **caractérisée en ce que** la semelle raidisseuse (6) présente un tissu en fibre de carbone conformé en boucles transversalement à si direction d'extension principale, dont les boucles sont allongées dans la région des empreintes (2, 3, 4).
